# EUROPÄISCHE PATENTSCHRIFT

(11) **EP 0 188 750 B1**
(45) Veröffentlichungstag und Bekanntmachung des Hinweises auf die Patenterteilung: **09.11.1988**
(21) Anmeldenummer: 85116021.8
(22) Anmeldetag: 16.12.1985
(51) Int. Cl.: A61B 17/22

(54) **Stosswellenrohr für die Zertrümmerung von Konkrementen**
Shock sound waves apparatus for the disintegration of calculi
Appareil à ondes de choc pour la désintégration des calculs

(30) Priorität: 27.12.1984 DE 3447440
(43) Veröffentlichungstag der Anmeldung: 30.07.1986
(73) Patentinhaber: SIEMENS AKTIENGESELLSCHAFT, 80333 München (DE)
(72) Erfinder: Reichenberger, Helmut, Dr., D-8501 Eckental (DE)

(56) Entgegenhaltungen:
- EP-A- 0 081 051
- DE-A- 2 436 856
- DE-A- 3 312 014
- DE-B- 1 191 720
- DE-C- 760 163
- FR-A- 528 145

## Beschreibung

Die Erfindung betrifft ein Stoßwellenrohr mit einer Spule, an welcher eine Membran angrenzt. Die Erfindung bezieht sich insbesondere auf ein Stoßwellenrohr, das zur Konkrementzertrümmerung in der Therapie eingesetzt wird.

Stoßwellenrohre dieser Art sind an sich seit längerer Zeit bekannt und können nach neueren Untersuchungen, wie z. B. in der DE-A-33 12 014 beschrieben, in der Medizintechnik zur Zertrümmerung von Konkrementen im Körper eines Patienten eingesetzt werden. Dort ist ein Stoßwellenrohr beschrieben, dessen Spule eine gekrümmte Form aufweist, so daß die ausgesandte Stoßwelle in einem Fokus zusammenläuft. Vor der Spule sind eine Isolierfolie und eine Metallmembran angeordnet. Um eine wirkungsvolle Stoßwelle zu erzielen, ist es nötig, daß die Membran eng an der Spule anliegt. Dazu wird vor der Membran ein Hohlraum gebildet, der mit einer Flüssigkeit gefüllt ist, welche unter einem gewissen Druck steht.

Es hat sich herausgestellt, daß diejenigen Materialien, die unter dem zum Anpressen der Membran nötigen Druck stehen, aufgrund der dadurch bestehenden andauernden Vorspannung von der durchlaufenden Stoßwelle besonders stark beansprucht werden. Bei gewöhnlichen Austrittsfenstern für die Stoßwelle, z. B. aus Plexiglas,". hat sich gezeigt, daß diese Druckvorbelastung nach Durchlauf mehrerer Stoßwellen zur Rißbildung führen kann. Der Überdruck kann dann nicht mehr aufrecht erhalten werden.

Aufgabe der Erfindung ist es, ein Stoßwellenrohr der eingangs genannten Art so weiterzubilden, daß es solchen zerstörerischen Beanspruchungen nicht mehr ausgesetzt ist. Die Erfindung beruht auf der Überlegung, daß sich dies erreichen läßt, wenn di Stoßwellen außer der Membran keine weiteren Teile durchlaufen, -die mit einer andauernden Druckdifferenz beaufschlagt sind.

Diese Aufgabe wird erfindungsgemäß dadurch gelöst, daß die Membran mit Unterdruck gegenüber der Umgebung an die Spule angesaugt ist.

Vorteil dieses Stoßwellenrohres ist es, daß ein Überdruck zum Andrücken der Membran gegen die Spule entfällt. Damit entfällt auch die notwendige Kammer zum Halten des Überdrucks und die in dieser Kammer als Austrittsfenster vorgesehene Materialschicht, die von der Stoßwelle durchlaufen wird. Durch den Wegfall dieser Materialschicht ergibt sich weiter als wesentlicher Vorteil, daß keine Wechselwirkung mit dieser Materialschicht stattfinden kann, welche die Amplitude sowie den zeitlichen und räumlichen Verlauf der Stoßwelle andernfalls nachteilig beeinflussen würde.

Eine bevorzugte Ausführungsform zeichnet sich dadurch aus, daß die Spule als ebene Flachspule ausgebildet ist, und daß eine rohrartige Verbindung vorgesehen ist, deren eines Ende im Bereich zwischen der Membran und der Flachspule liegt und deren anderes Ende an die Saugseite einer Vakuumpumpe anschließbar ist, die zur Erzeugung des Unterdrucks vorgesehen ist.

Aufgrund des Unterdrucks zwischen der Flachspule und der Membran liegt diese bis in ihren . Randbereich an der Flachspule an. Bei Auslösung der Stoßwelle wird die Membran schlagartig aus ihrer Ruhelage ausgelenkt ; danach wird sie durch die Rücksaugkraft schnell gedämpft, wobei gleichzeitig eine definierte Rückführung der Membran erfolgt.

Weitere Vorteile und Ausgestaltungen der Erfindung ergeben sich aus den Unteransprüchen in Verbindung mit den Zeichnungen. Es zeigen :
Fig. 1 ein Stoßwellenrohr mit gegen die Flachspule angesaugter Membran,
Fig. 2 ein schematisch dargestelltes Stoßwellenrohr mit angeschlossener Vakuumpumpe und Überwachungseinrichtungen,
Fig. 3 eine erste Reflektoranordnung zur Fokussierung der emittierten ebenen Stoßwelle,
Fig. 4 eine zweite Reflektoranordnung zur Fokussierung der emittierten ebenen Stoßwelle,
Fig. 5 eine dritte Reflektoranordnung zur Fokussierung der emittierten ebenen Stoßwelle,
Fig. 6 eine vierte Reflektoranordnung zur Fokussierung der emittierten ebenen Stoßwelle und
Fig. 7 ein Linsensystem zur Fokussierung der emittierten ebenen Stoßwelle.

In Figur 1 ist mit 1 ein Stoßwellenrohr bezeichnet. Das Stoßwellenrohr 1 weist ein zylindrisches Gehäuse 3 auf, im Bereich von dessen Stirnseite innen ein kreisförmiger Spulenträger 5 befestigt ist. Der Spalt zwischen dem Spulenträger 5 und dem Gehäuse 3 ist mittels eines ersten O-Ringes 7 abgedichtet. Auf der Oberseite des Spulenträgers 5 ist eine ebene einlagige Flachspule 9 eingegossen. Die Flachspule 9 ist spiralförmig gewickelt, so daß sich in der Mitte und am Rand jeweils ein Anschluß zum Anlegen einer elektrischen Spannung befindet. Oberhalb der eingegossenen Flaclispule 9 ist eine kreisförmige Isolierfolie 11 angeordnet, die denselben Querschnitt hat wie das Gehäuse 3 des Stoßwellenrohrs 1. Oberhalb der Isolierfolie 11 befindet sich eine kreisförmige Membran 13 von gleichem Querschnitt. Die Membran 13 ist aus elektrisch gut leitendem Material gefertigt. Zwischen der Membran 13 und der Isolierfolie 11 ist ein Abstandsring 15 eingelegt, so daß ein kleiner Luftspalt 14 zwischen der Isolierfolie 11 und der Membran 13 vorhanden ist. Oberhalb der Membran 13 ist ein profilierter Haltering 17 angeordnet. In einer peripheren Ringnut des Halterings 17 befindet sich ein zweiter O-Ring 19. Damit ist die Unterseite des Halterings 17 gegen die Membran 13 abgedichtet.

Das Gehäuse 3 ist im Anschluß an den Haltering 17 rechtwinklig nach innen abgebogen, so daß ein Anschlag für den Haltering 17 entsteht. In diesem Anschlag oder abgebogenen Teil des Gehäuses 3 ist von innen eine Ringnut 21 eingefräst, die zur Aufnahme eines dritten O-Rings 23 dient. Mit diesem O-Ring 23 wird die Oberseite des Halterings 17 gegen das Gehäuse 3 dicht abgeschlossen.

Der Spulenträger 5 ist in seinem Randbereich mit einer Bohrung oder Öffnung 25 versehen, die parallel zur Hauptachse ganz durch ihn hindurchführt. Abweichend davon könnte die kanalartige Öffnung 25 auch in der Innenseite des Gehäuses 3 verlaufen. Die am einen Ende der kanalartigen Öffnung 25 gelegene Isolierfolie 11 ist mit einem Loch 27 versehen. An das andere Ende der Öffnung 25 ist über einen (nicht gezeigten) Stutzen eine Vakuumpumpe (in Fig. 1 nicht gezeigt) angeschlossen.

Ist die Vakuumpumpe eingeschaltet, so wird durch die Bohrung 25 und das Loch 27 aus dem Spalt 14, der zwischen der Isolierfolie 11 und der Membran 13 liegt, Luft angesaugt. Die Membran 13 bewegt sich dann in die strichpunktiert gezeichnete durchgebogene Position. Sie liegt sodann aufgrund der Saugkraft eng an der Isolierfolie 11 und damit indirekt an der Flachspule 9 an. Wird auf die Flachspule 9 mittels eines (in Fig. 2 gezeigten) Kondensators ein steiler, hoher Spannungsimpuis gegeben, so wird aufgrund der resultierenden starken elektromagnetischen Kräfte die Membran 13 von der Flachspule 9 und der Isolierfolie 11 abgestoßen. Nach dem Spannungsimpuls wird die Membran 13 aufgrund des Unterdrucks wieder in eine definierte Position an die Isolierfolie 11 zurückgeführt.

Das Volumen zwischen der Membran 13 und der Isolierfolie 11 ist gegenüber dem Volumen der Bohrung 25 und der Zuleitung zur Vakuumpumpe sehr gering. Es hat sich gezeigt, daß das Stoßwellenrohr 1 bei guter Abdichtung mehrere Stunden mit dem einmal erzeugten Unterdruck arbeiten kann, ohne daß die Vakuumpumpe erneut eingeschaltet zu werden braucht.

In einer realisierten Ausführungsform betrug die axiale Länge des Stoßwellenrohrs 1 etwa 10 cm. der Innendurchmesser des Gehäuses 3 etwa 15 cm, die Dicke der Membran 13 etwa 0,2 mm, die Dicke des Abstandsrings 15 etwa 0,2 mm und der Durchmesser der Bohrung 25 ca. 2 mm. Der im Luftspalt 14 aufrecht erhaltene Druck betrug weniger als 50 mbar (= 50 Hektopascal).

In Figur 2 ist nochmals das Stoßwellenrohr 1 mit seinen wesentlichen Bauelementen, nämlich dem Spulenträger 5, der Flachspule 9, der Isolierfolie 11 und der Membran 13, dargestellt. Der erste elektrische Anschluß der Flachspule 9, der in ihrem Zentrum sitzt. ist herausgeführt und an die erste Elektrode 29 einer Funkenstrecke 31 geführt. An die zweite Elektrode 33 der Funkenstrecke 31 ist ein geerdeter Kondensator 35 gelegt. Dieser wird über einen Vorwiderstand 36 durch ein nicht gezeigtes Ladegerät aufgeladen. Die Ladespannung beträgt ca. 20 kV. Zwischen der ersten Elektrode 29 und der zweiten Elektrode 33 der Funkenstrecke 31 befindet sich eine Hilfselektrode 37, über die die Funkenstrecke 31 gezündet werden kann. Im Falle der Zündung entlädt sich der Kondensator 35 schlagartig über die Flachspule 9, woraufhin die metallene Membran 13 aufgrund der elektromagnetischen Wechselwirkung von der Flachspule 9 abgestoßen wird.

Die Bohrung 25 ist hier Teil einer rohrartigen Verbindung. Insbesondere beinhaltet diese noch einen Schlauch 39, der zu der Saugseite einer Vakuumpumpe 41 führt. Der Schlauch 39 besitzt eine Abzweigung 43, von welcher eine Stichleitung zu einem Druckmeßgerät oder Manometer 45 führt. An dem Manometer 45 ist eine Anzeigevorrichtung 47 zur Darstellung des momentanen Unterdruckes angeschlossen. Das Manometer 45 ist so ausgebildet, daß es ausgangsseitig ein elektrisches Signal abgibt, das ein Maß für den Unterdruck ist. Es ist ausgangsseitig über eine Leitung an den ersten Eingang 49 eines Komparators 51 angeschlossen. An den zweiten Eingang 53 des Komparators 51 wird eine elektrische Spannung gelegt, die einem oberen Grenzwert für den Druck zwischen der Isolierfolie 11 und der Membran 13 entspricht. Dieser Grenzwert, der z: B. 100 mbar betragen kann, wird mit dem momentan gemessenen Druck-Istwert des Manometers 45 verglichen, und das Ergebnis des Vergleichs wird am Ausgang 55 des Komparators 51 als elektrisches Ausgangssignal C abgegeben. Das Ausgangssignal C des Komparators 51 ist zum einen an eine Steuerschaltung 57 für die Vakuumpumpe 41 geführt. Über die Steuerschaltung 57 wird die Vakuumpumpe 41 ein- und ausgescheltet. Bei Überschreiten des genannten oberen Grenzwertes wird sie eingeschaltet. Zum anderen ist das Ausgangssignal C des Komparators 51 an den ersten Eingang 59 eines UND-Tores 61 gelegt. Dieses wird gesperrt, wenn der obere Grenzwert überschritten ist. An den zweiten Eingang 63 des UND-Tores 61 ist ein Triggersignal angelegt. Dieses wird von einer Triggerschaltung 62 geliefert. Das Triggersignal kann beispielsweise von Hand über einen Schalter 60 ausgelöst werden. Bei Schließen des Schalters 60 kann also beispielsweise ein einziger Triggerimpuls ausgelöst werden. Es kann aber auch dadurch eine Folge von Triggerimpulsen ausgelöst werden. Es kann aber auch dadurch eine Folge von Triggerimpulsen mit vorwählbarem Zeitabstand, der die Aufeinanderfolge der Stoßwellen bestimmt, ausgelöst werden. Darüber hinaus kann das Triggersignal von einem Gerät zur Überwachung der Herztätigkeit und/oder aber von einem Gerät zur Überwachung der Atmung abgeleitet sein. Ein soches Gerät wäre dann über den Eingang 60a mit der Triggerschaltung 62 verbunden. Der Ausgang des UND-Tores 61 ist zu einer Auslöseeinrichtung 65 geführt, die die Zünd- oder Hilfselektrode 37 bedient. Das UND-Tor 61, die Triggerschaltung 62 und die Auslöseschaltung 65 bilden somit zusammen das Teil 64 einer Steuereinrichtung für das Stoßwellenrohr 1. Dieses wird nur dann gezündet, wenn der genannte Druck unter dem Grenzwert liegt.

Ziel des dargestellten Stoßwellenrohres 1 samt Überwachungseinrichtung ist es, einen Impuls auf das Stoßwellenrohr 1 zu geben, und zwar die Erzeugung einer Stoßwelle immer nur dann auszulösen, wenn die Bedingungen für ein einwandfreies Funktionieren gegeben sind. Diese Bedingungen sind das Vorhandensein eines ausreichenden Unterdrucks im Luftspalt 14 und das Vorhandensein eines Triggersignals von einem angeschlossenen Triggersignatgeber 62. Das UND-Tor 61 kann dabei mehr als zwei Eingänge aufweisen, um gegebenenfalls noch weitere Auslösekriterien für die Stoßwelle zu berücksichtigen. Es können also sowohl patientenseitige als auch geräteseitige Voraussetzungen festgelegt werden.

In den Figuren 3 bis 7 ist jeweils ein ebenes Stoßwellenrohr 1 schematisch gezeigt, und zwar mit der Membran 13 und der Flachspule 9. In den Figuren 3 und 4 ist auch die Funkenstrecke 31 gezeigt. Jenseits der Membran 13 setzt sich dort noch das Gehäuse 3 fort.

In Figur 3 ist das Stoßwellenrohr 1 im wesentlichen parallel zu der Körperoberfläche 67 eines Patienten ausgerichtet. Die ausgesendete Stoßwelle trifft auf einen parabolisch gekrümmten Reflektor 69, der ausgangsseitig gegenüber der Membran 13 angeordnet ist. Die Parabelachsen sind mit x, y bezeichnet. Das Stoßwellenrohr 1 und der Reflektor 69 befinden sich hier in einem gemeinsamen Gerätegehäuse 71. Das Gerätege: häuse 71 enthält seitlich, und zwar auf Höhe des Reflektors 69, eine Ankoppelschicht 73. Die Ankoppelschicht 73 besteht beispielsweise aus EPDM-Gummi oder einem anderen Material mit niedrigem Schubmodul. Solche Materialien sind an sich in der Ultraschelltechnik bekannt. Das Gerätegehäuse 71 ist innen zumindest zwischen dem Reflektor 69 und der Membran 13 mit Wasser gefüllt. Die Ankoppelschicht 73 wird vorzugsweise über ein Gel als Ankoppelmedium an die Körperoberfläche 67 des Patienten gelegt. Dabei wird der Patient so ausgerichtet, daß sich ein zu zerstörendes Konkrement 75 in seinem Inneren im Brennpunkt F des parabolischen Reflektors 69 befindet. Die Parabel die die Krümmung des Reflektors 69 bestimmt, weist dabei eine Symmetrieachse 77 auf, die parallel zur Hauptachse 79 des Stoßwellenrohres 1 verläuft.

Der Reflektor 69 kann sowohl parallel zur x- als auch parallel zur y-Richtung verschoben werden, d. h. senkrecht zur bzw. in Stoßwellen-Ausbreitungsrichtung. Die mechanische Verstellmöglichkeit ist durch Doppelpfeile 80a bzw. 80b angedeutet. Darüber hinaus ist der Reflektor 69 auch senkrecht hierzu, also in z-Richtung verschiebbar. Dies hat den Vorteil, daß eine Änderung der Fokuslage möglich ist, ohne das Gerätegehäuse 71 mit Ankoppelschicht 73 oder den Patienten zu verschieben.

Wird die Membran 13 aufgrund eines Spannungsimpulses ausgelenkt, so breitet sich eine ebene Stoßwelle in Richtung des Reflektors 69 aus. Sie wird von da zur Seite hin um etwa 90° abgelenkt. Die Stoßwelle tritt durch die Ankoppelschicht 73 hindurch in den Patienten ein und sammelt sich im Brennpunkt F des Reflektors 69. Dort befindet sich das Konkrement 75, z. B. ein Nierenstein, und wird durch Druck- und Zugkräfte der Stoßwelle zerkleinert.

Vorteil der gezeigten Anordnung ist es, daß ein relativ großer Eintrittswinkel γ bei Verwendung von nur einer reflektierenden Oberfläche verwendet wird.

In Figur 4 befindet sich gegenüber der Membran 13 ein Kegel 81, dessen Spitze der Membran 13 zugewandt ist. Der Kegel 81 dient in dieser Anordnung als erster Reflektor für die ebene Stoßwelle und ist insbesondere aus Messing gefertigt. Die ebene Mantetiinie des Kegels 81 weist eine Neigung von a = 45° gegenüber der Hauptachse 79 des Stoßwellenrohrs 1 auf.'Die Kegelachse k und die Hauptachse 79 sind hier gleich gerichtet. Somit wird die ebene Stoßwelle, die aufgrund der kreisförmigen Membran 13 auch einen kreisförmigen Querschnitt hat, an dem Kegel 81 zu einer darauf senkrecht stehenden zylindrischen Welle umgeformt, die nach außen läuft. In Höhe des Kegels 81 ist dieser von einem zweiten Reflektor 83 umgeben, der die senkrecht nach außen laufende Stoßwelle in einen Fokus F fokussiert. Der zweite Reflektor 83, der sich ringförmig um den Kegel 81 erstreckt, kommt aufgrund der Rotation eines Bogens einer Parabel 85 (Koordinaten x, y) zustande. Die Parabel 85 ist dabei so gelegt, daß ihre Hauptachse 87 senkrecht auf der Achse 79 des Stoßwellenrohrs 1 steht. Das Konkrement 75 befindet sich im Brennpunkt F des Parabelringes 83. Auch hier ist die Anordnung aus Stoßwellenrohr 1 mit den zugehörigen Reflektoren 81, 83 in einem gemeinsamen Gerätegehäuse 71 untergebracht. Der von der Stoßwelle durchlaufene Weg ist mit Wasser ausgefüllt. Endseitig am Gerätegehäuse 71 befindet sich wiederum eine Ankoppelschicht 73, um die Apparatur an die Körperoberfläche 67 des Patienten anzulegen. Vorteil dieser Anordnung ist es, daß die Stoßwelle mit besonders großer Apertur in den Körper des Patienten eingekoppelt wird. Da der zweite Reflektor 83 rotationssymmetrisch zur Achse 79 des Stoßwellenrohrs 1 geformt ist, befindet sich der Brennpunkt F auf dieser Achse 79. Die Anordnung ist somit leicht auf das Konkrement 75 im Patienten auszurichten. Darüber hinaus ergibt sich eine besonders kompakte Konstruktion. Ein Stoßwellenrohr 1 mit relativ kleinem Durchmesser, z. B. von fünf Zentimetern, kann hier Anwendung finden.

Figur 5 stellt eine Anordnung mit einem Stoßwellenrohr 1 dar, bei der die Stoßwelle ebenfalls axial auf einen Kegel 81 trifft und von diesem rechtwinklig nach außen reflektiert wird, so daß sich eine zylinderförmige Stoßwelle ergibt. Auch hier ist ein zweiter Reflektor 83 vorgesehen, der kreisringförmig um den Kegel 81 angeordnet ist. Der zweite Reflektor 83 ist hier durch Rotation des Bogens einer Parabel 85 um die Achse 79 des Stoßwellenrohrs 1 entstanden. In Abweichung zur Anordnung gemäß Figur 4 fällt hier jedoch die Parabelachse x, die dem Bogen zugeordnet ist und die zum Kreisring des zweiten Reflektors 83 gehört, mit der Achse 79 des Stoßwellenrohrs 1 und der Achse k des Kegels 81 zusammen. Die Geometrie der Anordnung ist hier fest vorgegeben. Der Mittelpunkt A des Kegels 81 hat vom Scheitelpunkt S der Parabel 85 den dreifachen Abstand wie der Brennpunkt F vom Scheitelpunkt S. Die Anordnung ist so auf den Patienten ausgerichtet, daß sich das Konkrement 75 des Patienten auf der gemeinsamen Achse 79, k von Stoßwellenrohr 1 und Kegel 81 befindet. Es bildet sich eine Fokuszone. deren scheitelnächster Punkt B den neunfachen Abstand vom Scheitelpunkt S hat wie der Brennpunkt F. Hier wird das Konkrement 75 positioniert.

Figur 6 zeigt eine weitere Möglichkeit der Fokussierung mittels Reflektoren. Dort trifft die ebene Stoßwelle auf einen Kegel 81, dessen konkaver Mantel durch Rotation eines Bogens einer Parabel um die Kegelachse k zustande gekommen ist. Auf Höhe des Kegels 81 ist dieser von einem zweiten Reflektor 83 umgeben, der durch Rotation einer Geraden um die Achse k des Kegels 81 gebildet ist. Von dort wird die Schallwelle auf den Fokus F fokussiert.

Es lassen sich noch weitere günstige Reflektorkonstellationen finden, mit Hilfe deren die Stoßwelle konzentriert werden kann. Beiallen Reflektoranordnungen ergibt sich als Vorteil, daß infolge des Wegfalls eines Austrittsfensters für den Überdruckraum wenige Grenzflächen in Wechselwirkung mit der Stoßwelle treten und daß sich große Öffnungswinkel (Aperturen) erzielen lassen.

Nach Figur 7 ist das Stoßwellenrohr 1 mit einem Linsensystem versehen. Dieses umfaßt einen ebenen Reflektor 89, der in Normalposition unter einem Winkel von 45° zur Ausbreitungsrichtung der Stoßwellen angeordnet wird, und eine Sammellinse 91, auf die die Stoßwellen vom Reflektor 89 gelenkt werden. Im Prinzip kann die Anordnung von Sammellinse 81 und Reflektor 89 vertauscht werden. Auch kann der Reflektor 89 eine gekrümmte Oberfläche aufweisen. Zur Tiefenverstellung ist eine Verschiebeeinrichtung für die Sammellinse 91 vorgesehen. Deren Funktion ist durch den Doppelpfeil 93 gekennzeichnet. Der Reflektor 89 ist mittels eines Kugelgelenks 95 kippbar. Dadurch ist eine Einstellung des Fokus senkrecht zur Ausbreitungsrichtung möglich. Die Sammellinse 91 ist hier kaum einem Verschleiß ausgesetzt.

## Patentansprüche

1. Stoßwellenrohr mit einer Spule, an welcher eine Membran angrenzt, dadurch gekennzeichnet, daß die Membran (13) mit Unterdruck gegenüber der Umgebung an die Spule (9) angesaugt ist.

2. Stoßwellenrohr nach Anspruch 1, dadurch gekennzeichnet, daß die Spule als ebene Flachspule (9) ausgebildet ist und daß eine rohrartige Verbindung (39) vorgesehen ist, deren eines Ende im Bereich zwischen der Membran (13) und der Flachspule (9) liegt und deren anderes Ende an die. Saugseite einer Vakuumpumpe (41) anschließbar ist, die zur Erzeugung des Unterdrucks vorgesehen ist.

3. Stoßwellenrohr nach Anspruch 1 oder 2, dadurch gekennzeichnet, daß die Flachspule (9) im Bereich einer Stirnseite eines zylindrischen Trägers (5) aus elektrisch isolierendem Material angebracht ist.

4. Stoßwellenrohr nach einem der Ansprüche 1 bis 3, dadurch gekennzeichnet, daß die rohrartige Verbindung (39) eine durch den Träger (5) führende Öffnung (25) umfaßt.

5. Stoßwellenrohr nach Anspruch 4, dadurch gekennzeichnet, daß sich die Öffnung (25) am Rand des Trägers (5) befindet.

6. Stoßwellenrohr nach einem der Ansprüche 2 bis 5, dadurch gekennzeichnet, daß im Verlauf der rohrartigen Verbindung (39) ein Druckmeßgerät (45) angeschlossen ist.

7. Stoßwellenrohr nach Anspruch 6, dadurch gekennzeichnet, daß der von dem Druckmeßgerät (45) ermittelte Druck als elektrisches Signal zu einem ersten Eingang (49) eines Komparators (51) geführt ist, daß am Komparator (51) ein zweiter Eingang (53) zur Eingabe eines maximalen Grenzwertes des Drucks vorhanden ist, und daß der Komparator (51) ausgangsseitig mit einer Steuereinrichtung (64) verbunden ist, die zur . Freigabe eines Spannungsimpulses auf die Flachspule (9) vorgesehen ist.

8. Stoßwellenrohr nach Anspruch 7, dadurch gekennzeichnet, daß die Steuereinrichtung (64) ein UND-Tor (61) umfaßt, an dessen ersten Eingang (59) das Ausgangssignal (C) des Komparators (51) und an dessen zweiten Eingang (63) das Ausgangssignal einer Triggerschaltung (62) gelegt ist.

9. Stoßwellenrohr nach Anspruch 7 oder 8. dadurch gekennzeichnet, daß der Komparator (51) ausgangsseitig mit einer Pumpensteuerschaltung (57) für die Vakuumpumpe (41) verbunden ist, die in Abhängigkeit des vom Komparator (51) durchgeführten Vergleichs die Vakuumpumpe (41) ein- und ausschaltet.

10. Stoßwellenrohr nach Anspruch 8 oder 9, dadurch gekennzeichnet, daß der Eingang der Triggerschaltung (62) mit einem Gerät zur Überwachung der Herztätigkeit verbunden ist.

11. Stoßwellenrohr nach Anspruch 8, 9 oder 10, dadurch gekennzeichnet, daß der Eingang der Triggerschaltung (62) mit einem Gerät zur Überwachung der Atmung verbunden ist.

12. Stoßwellenrohr nach einem der Ansprüche 2, 4 bis 11, dadurch gekennzeichnet, daß das eine Ende der rohrartigen Verbindung (39) als Ringnut ausgestaltet ist, an den Randbereich der Membran (13) anschließt und die Flachspule (9) kreisförmig umschließt.

13. Stoßwellenrohr nach einem der Ansprüche 1 bis 11, dadurch gekennzeichnet, daß die Flachspule (9) eben ist, und daß in Stoßwellen-Ausbreitungsrichtung hinter der Membran (13) ein Reflektorsystem (69 ; 81, 83) angeordnet ist.

14.. Stoßwellenrohr nach Anspruch 13, dadurch gekennzeichnet, daß das Reflektorsystem einen Kegel (81) umfaßt, dessen Achse (k) parallel zur Stoßwellenrohr-Achse ist, daß der Kegel (81) von einem Reflektorring (83) umgeben ist, daß die Form des Reflektorringes (83) durch Rotation eines Bogens einer Parabel (85) um die Achse (k) des Kegels (81) gebildet ist, wobei die Parabel-Hauptachse (87) senkrecht auf der Achse (k) des . Kegels (81) steht, und wobei der Brennpunkt (F) der Parabel (85) auf der Achse (k) des Kegels (81) liegt (Fig. 4).

15. Stoßwellenrohr nach Anspruch 13, dadurch gekennzeichnet, daß das Reflektorsystem einen Kegel (81) umfaßt, dessen Achse (k) parallel zur Stoßwellenrohr-Achse ist, daß der Kegel (81) von einem Reflektorring (83) umgeben ist, welcher ein Ausschnitt eines Rotationsparaboloiden (85) ist, dessen Rotationsachse mit der Achse (k) des Kegels (81) zusammenfällt, und daß der Mittelpunkt (A) des Kegels (81) vom Scheitel (S) des Rotationsparaboloiden (85) dreimal so weit entfernt ist wie der Brennpunkt (F) des Rotationsparaboloiden (85) vom Scheitel (S), wodurch eine Fokuszone (B) des Reflektorsystems neunmal so weit vom Scheitel (S) entfernt ist wie der Brennpunkt (F) des Rotationsparaboloiden (85) (Fig. 5).

16. Stoßwellenrohr nach Anspruch 13, dadurch gekennzeichnet, daß das Reflektorsystem einen Kegel (81) umfaßt, dessen Mantellinie parabolisch gekrümmt ist, und daß der Kegel (81) von einem Reflektorring (83) umgeben ist, dessen Mantellinie eine Gerade ist (Fig. 6).

17. Stoßwellenrohr nach Anspruch 13, dadurch gekennzeichnet, daß in Stoßwellen-Ausbreitungsrichtung hinter der Membran (13) ein Ausschnitt aus einem Rotationsparaboloiden (69) angeordnet ist, dessen Rotationsachse (77) parallel zur Stoßwellenrohr-Achse (79) ausgerichtet ist (Fig. 3).

18. Stoßwellenrohr nach einem der Ansprüche 13 bis 17, dadurch gekennzeichnet, daß das Reflektorsystem (69: 81, 83) in Richtung der Stoßwellenrohr-Achse (79) verschiebbar ist.

19. Stoßwellenrohr nach Anspruch 17 oder 18, dadurch gekennzeichnet, daß der Ausschnitt aus dem Rotationsparaboloiden (69) in einer Richtung senkrecht zur Stoßwellenrohr-Achse (79) verschiebbar ist (Fig. 3).

20. Stoßwellenrohr nach einem der Ansprüche 1 bis 12, dadurch gekennzeichnet, daß die Flachspule (9) eben ist, und daß in Stoßwellenrichtung hinter der Membran (13) ein Linsensystem angeordnet ist.

21. Stoßwellenrohr nach Anspruch 20, dadurch gekennzeichnet, daß das Linsensystem eine Sammellinse umfaßt.

22. Stoßwellenrohr nach einem der Ansprüche 14 bis 19, dadurch gekennzeichnet, daß das Reflektorsystem (69 : 81, 83) aus Messing gefertigt ist.

23. Stoßwellenrohr nach einem der Ansprüche 14 bis 19, dadurch gekennzeichnet, daß es zusammen mit dem Reflektorsystem (69 ; 81, 83) in einem gemeinsamen Gehäuse (71) untergebracht ist.

24. Stoßwellenrohr nach Anspruch 20 oder 21, dadurch gekennzeichnet, daß das Linsensystem aus einem Reflektor (89) und einer Sammellinse (91) besteht, und daß die Sammellinse in Stoßwellenrichtung verschiebbar ist (Fig. 7).

25. Stoßwellenrohr nach Anspruch 24, dadurch gekennzeichnet, daß der Reflektor (89) um eine Achse senkrecht oder parallel zur Stoßwellenrichtung kippbar ist (Fig. 7).

## Claims

1. Shock wave tube with a coil, onto which adjoins a membrane, characterised in that the membrane (13) is sucked onto the coil (9) by low pressure compared to the surroundings.

2. Shock wave tube according to claim 1, characterised in that the coil is formed as a planar flat coil (9), and in that a tubular connection (39) is provided, the one end of which lies in the region between the membrane (13) and the flat coil (9) and the other end of which is able to be attached to the suction side of a vacuum pump (41), which is provided for generation of low pressure.

3. Shock wave tube according to claim 1 or 2, characterised in that the flat coil (9) is attached in the region of a face of a cylindrical carrier (5) of electrically insulating material.

4. Shock wave tube according to one of claims 1 to 3, characterised in that the tubular connection (39) includes an opening (25) leading through the carrier (5).

5. Shock wave tube according to claim 4, characterised in that the opening (25) is located on the edge of the carrier (5).

6. Shock wave tube according to one of claims 2 to 5, characterised in that interposed in the tubular connection (39) a pressure meter (45) is attached.

7. Shock wave tube according to claim 6, characterised in that pressure determined by the pressure meter (45) is led as an electric signal to a first input (49) of a comparator (51), in that on the comparator (51) a second input (53) is provided for inputting a maximum boundary value of the -pressure, and in that the comparator (51) is connected on the output side to'a control unit (64) which is provided for releasing a voltage pulse onto the flat coil (9).

8. Shock wave tube according to claim 7, characterised in that the control unit (64) includes an AND-gate (61 on the first input (59) of which the output signal (C) of the comparator (51 and on the second input (63) of which the output signal of a trigger circuit (62), is connected.

9. Shock wave tube according to claim 7 or 8. characterised in that the comparator (51) is connected on the output side to a pump control circuit (57) for the vacuum pump (41) which, dependent on the comparison carried out by the comparator (51), connects and disconnects the vacuum pump (41).

10. Shock wave tube according to claim 8 or 9, characterised in that the input of the trigger circuit (62) is connected to an apparatus for monitoring the activity of the heart.

11. Shock wave tube according to claim 8, 9 or 10, characterised in that the input of the trigger circuit (62) is connected to an apparatus for monitoring respiration.

12. Shock wave tube according to one of claims 2. 4 to 11, characterised in that the one end of the tubular connection (39) is designed as a ring groove, is attached to the edge region of the membrane (13) and encloses the flat coil (9) in a circular manner.

13. Shock wave tube according to one of claims 1 to 11, characterised in that the flat coil (9) is planar and in that a reflector system (69 ; 81, 83) is arranged in the shock wave travelling direction behind the membrane (13).

14. Shock wave tube according to claim 13, characterised in that the reflector system includes a cone (81) the axis (k) of which is parallel to the shock wave tube-axis, in that the cone (81) is encircled by a reflector ring (83), in that the form of the reflector ring (83) is formed by rotation of a curve of a parabola (85) around the axis (k) of the cone (81 whereby the parabola-main axis (87) stands perpendicular to the axis (k) of the cone (81). and whereby the focal point (F) of the parabola (85) lies on the axis (k) of the cone (81) (Fig. 4).

15. Shock wave tube according to claim 13, characterised in that the reflector system includes a cone (81 the axis (k) of which is parallel to the shock wave tube axis, in that the cone (81) is encircled by a reflector ring (83) which is a segment of a rotation paraboloid (85), the rotation axis of which coincides with the axis (k) of the cone (81) and in that the central point (A) of the cone (81) is three times as far from the apex (S) of the rotation paraboloid (85) as the focal point (F) of the rotation paraboloid (85) from the apex (S), whereby a focus zone (B) of the reflector system is nine times as far from the apex (S) than the focal point (F) of the rotation paraboloid (85) (Fig. 5).

16. Shock wave tube according to claim 13, characterised in that the reflector system includes a cone (81), the surface line of which is curved in a parabolic manner and the cone (81) is encircled by a reflector ring (83), the surface line of which is a straight line (Fig. 6).

17. Shock wave tube according to claim 13, characterised in that in the shock wave travelling direction a segment of a rotation paraboloid (69) is arranged behind the membrane (13), the rotation axis (77) of which paraboloid is aligned parallel to the shock wave tube axis (79) (Fig. 3).

18. Shock wave tube according to one of claims 13 to 17, characterised in that the reflector system (69 ; 81, 83) is able to be displaced in the direction of the shock wave tube axis (79).

19. Shock wave tube according to claim 17 or 18. characterised in that the segment of the rotation paraboloid (69) is displaceable in a direction which is perpendicular to the shock wave tube axis (79) (Fig. 3).

20. Shock wave tube according to one of claims 1 to 12, characterised in that the flat coil (9) is planar and that a lens system is arranged in the shock wave direction behind the membrane (13).

21. Shock wave tube according to claim 20, characterised in that the lens system includes a collective lens.

22. Shock wave tube according to one of claims 14 to 19, characterised in that the reflector system (69 ; 81, 83) is made of brass.

23. Shock wave tube according to one of claims 14 to 19, characterised in that it is housed together with the reflector system (69 ; 81, 83) in a common housing (71).

24. Shock wave tube according to claim 20 or 21, characterised in that the lens system consists of a reflector (89) and a collective lens (91 and that the collective lens is displaceable in the shock wave direction (Fig. 7).

25. Shock wave tube according to claim 24, characterised in that the reflector (89) is able to be tilted around an axis, perpendicular or parallel to the shock wave direction (Fig. 7).

## Revendications

1. Tube à ondes de choc comportant une bobine, que jouxte_{'} une membrane, caractérisé par le fait que la membrane (13) est appliquée contre la bobine (9) sous l'effet d'une aspiration produite par une dépression par rapport à l'environnement.

2. Tube à ondes de choc suivant la revendication 1, caractérisé par-le fait que la bobine est réalisée sous la forme d'une bobine plate plane (9) et qu'il est prévu une liaison tubulaire (39), dont une extrémité est située entre la membrane (13) et la bobine plate (9) et dont l'autre extrémité peut être raccordée au côté aspiration d'une pompe à vide (41), et qui est prévue pour établir la dépression.

3. Tube à ondes de choc suivant la revendication 1 ou 2, caractérisé par le fait que la bobine (29) est disposée au voisinage d'une face frontale d'un support cylindrique (5) réalisé en un matériau électriquement isolant.'

4. Tube à ondes de choc suivant l'une des revendications 1 à 3, caractérisé par le fait que la liaison tubulaire (39) entoure une ouverture (25) traversant le support (5).

5. Tube à ondes de choc suivant la revendication 4, caractérisé par le fait que l'ouverture (25) est située sur le bord du support (5).

6. Tube à ondes de choc suivant l'une des revendications 2 à 5, caractérisé par le fait qu'un manomètre (45) est monté dans la liaison tubulaire (39).

7. Tube à ondes de choc suivant la revendication 6, caractérisé par le fait que la pression déterminée par le manomètre (45) est envoyée sous la forme d'un signal électrique à une première entrée (49) d'un comparateur (51), qu'il est prévu dans le comparateur (51) une seconde entrée (53) servant à introduire une valeur limite maximale de la pression, et que le comparateur (51) est relié, côté sortie, à un dispositif de commande (64) qui est prévu pour délivrer une impulsion de tension à la bobine plate (9).

8. Tube à ondes de choc suivant la revendication 7, caractérisé par le fait que le dispositif de commande comporte une porte ET (61), à la première entrée (59) de laquelle est envoyé le signal de sortie (5C) du comparateur (51) et à la seconde entrée (63) de laquelle est envoyé le signal de sortie d'un circuit de déclenchement (62).

9. Tube à ondes de choc suivant la revendication 7 ou 8, caractérisé par le fait que le comparateur (51) est relié. côté sortie. à un circuit (57) de commande de la pompe à vide (41). qui branche et débranche cette dernière en fonction de la comparaison exécutée par le comparateur (51).

10. Tube à ondes de choc suivant la revendication 8 ou 9, caractérisé par le fait que l'entrée du circuit de déclenchement (62) est relié à un appareil destiné à contrôler l'activité cardiaque.

11. Tube à ondes de choc suivant la revendication 8, 9 ou 10, caractérisé par le fait que l'entrée du circuit de déclenchement (62) est reliée à un appareil servant à contrôler la respiration.

12. Tube à ondes de choc suivant l'une des revendications 2, 4 à 11, caractérisé par le fait qu'une extrémité de la liaison tubulaire (39) est réalisée sous la forme d'une gorge annulaire, à la zone marginale de laquélle se raccorde la membrane (13) qui entoure selon une forme circulaire la bobine plate (9).

13. Tube à ondes de choc suivant l'une des revendications 1 à 11, caractérisé par le fait que la bobine plate (9) est plane et qu'un système réflecteur (69 ; 81, 83) est disposé en arrière de la membrane (13) dans la direction de propagation des ondes de choc.

14. Tube à ondes de choc suivant la revendication 13, caractérisée par le fait que le système réflecteur comporte un cône (81), dont l'axe (k) est parallèle à l'axe du tube à ondes de choc, que le cône (81) est entouré par un anneau réflecteur (83). que la forme de l'anneau réflecteur (83) est obtenue par rotation d'un arc de parabole (85) autour de l'axe (k) du cône (81). l'axe principal (87) de la parabole-étant perpendiculaire à l'axe (k) du cône (81 et le foyer (F) de la parabole (85) étant situé sur l'axe (k) du cône (81) (figure 4).

15. Tube à ondes de choc suivant la revendication 13, caractérisé par le fait que le système réflecteur comporte un cône (81), dont l'axe (k) est parallèle à l'axe du tube à ondes de choc, que le cône (81) est entouré par un anneau réflecteur (83). qui forme une partie d'un paraboloïde de révolution (85). dont l'axe de rotation est confondu avec l'axe (k) du cône (81), et que le centre (A) du cône (81) est trois fois plus éloigné du sommet (S) du paraboloïde de révolution (85) que ne l'est le foyer (F) de ce dernier par rapport au sommet (S), ce qui a pour effet qu'une zone focale (B) du système réflecteur est neuf fois plus éloignée du sommet (S) que ne l'est le foyer (F) du paraboloïde par rapport à ce sommet (figure 5).

16. Tube à ondes de choc suivant la revendication 13, caractérisé par le fait que le système réflecteur comporte un cône (81), dont la génératrice est cintrée avec une forme parabolique, et que le cône (81) est entouré par un anneau réflecteur (83), dont la génératrice est une droite (figure 6).

17. Tube à ondes de choc suivant la revendication 13, caractérisé par le fait qu'en arrière de la membrane (13) dans la direction de propagation des ondes de choc se trouve disposée une partie d'un paraboloïde de révolution (69), dont l'axe de rotation (77) est parallèle à l'axe (79) du tube à ondes de choc (figure 3).

18. Tube à ondes de choc suivant l'une des revendications 13 à 17, caractérisé par le fait que le système réflecteur (69 ; 81, 83) est déplaçable dans la direction de l'axe (79) du tube à ondes de choc.

19. Tube à ondes de choc suivant la revendication 17 ou 18, caractérisé par le fait que la partie du paraboloïde de révolution (69) est déplaçable dans une direction perpendiculaire à l'axe (79) du tube à ondes de choc (figure 3).

20. Tube à ondes de choc suivant l'une des revendications 1 à 12, caractérisé par le fait que la bobine plate (9) est plane et qu'un système de lentilles est disposé en arrière de la membrane (13) dans la direction de propagation des ondes de choc.

21. Tube à ondes de choc suivant la revendication 20, caractérisé par le fait que le système de lentilles comporte une lentille convergente.

22. Tube à ondes de choc suivant l'une des revendications 14 à 19, caractérisé par le fait que le système réflecteur (69 ; 81, 83) est réalisé en laiton.

23. Tube à ondes de choc suivant l'une des revendications 14 à 19, caractérisé par le fait qu'il est logé, conjointement avec le système réflecteur (69 ; 81, 83) dans un boîtier commun (71).

24. Tube à ondes de choc suivant la revendication 20 ou 21, caractérisé par le fait que le système de lentille est constitué par un réflecteur (89) et par une lentille convergente (91) et que la lentille convergente est déplaçable dans la direction de propagation des ondes de choc (figure 7).

25. Tube à ondes de choc suivant la revendication 24, caractérisé par le fait que le réflecteur (89) peut pivoter autour d'un axe perpendiculaire ou parallèle à la direction de propagation des ondes de choc (figure 7).
